# EUROPÄISCHE PATENTSCHRIFT

(11) **EP 2 304 318 B1**
(45) Veröffentlichungstag und Bekanntmachung des Hinweises auf die Patenterteilung: **08.03.2017**
(21) Anmeldenummer: 09772190.6
(22) Anmeldetag: 03.07.2009
(51) Int. Cl.: F23D 14/12

(54) **STRAHLUNGSHEIZANORDNUNG MIT VERZUGKOMPENSATION**
RADIANT HEATING ARRANGEMENT IN WHICH DISTORTIONS ARE COMPENSATED
DISPOSITIF DE CHAUFFAGE RAYONNANT

(30) Priorität: 04.07.2008 DE 202008009065 U
(43) Veröffentlichungstag der Anmeldung: 06.04.2011
(73) Patentinhaber: WS-Wärmeprozesstechnik GmbH, 71272 Renningen (DE)
(72) Erfinder: WÜNNING, Joachim, A., 71229 Leonberg (DE); WÜNNING, Joachim, G., 71229 Leonberg (DE)
(74) Vertreter: Rüger, Barthelt & Abel
(86) Internationale Anmeldenummer: PCT/EP2009/004850
(87) Internationale Veröffentlichungsnummer: WO 2010/000490

(56) Entgegenhaltungen:
- JP-A- 8 278 001
- JP-A- 2001 173 905
- US-A- 3 920 383
- US-A- 4 520 789
- US-A- 6 047 929

## Beschreibung

Die Erfindung betrifft ein Strahlungsheizrohr, das auch kurz als Strahlrohr bezeichnet wird.

Zur Beheizung von Ofenräumen sind Strahlungsheizrohre in Gebrauch, die innen von einer geeigneten Wärmequelle, beispielsweise einem Brenner, beheizt werden und sich dadurch erhitzen. In einem Ofenraum befindliches Gut wird vorwiegend durch die von dem Strahlungsheizrohr ausgehende Wärmestrahlung erhitzt.

Für Industrieanwendungen sind Strahlungsheizrohre mit mehreren Armen oder Zweigen in Gebrauch, die insgesamt ein beträchtliches Gewicht haben. Ein Ende des Strahlungsheizrohrs erstreckt sich durch eine Ofenwand hindurch. Außen ist meist ein Brenner angeflanscht. Um das beträchtliche Gewicht des Strahlungsheizrohrs aufzufangen, ist dieses an seinem gegenüberliegenden geschlossenen Ende häufig an der gegenüberliegenden Ofenwand zusätzlich abgestützt. Eine entsprechende Abstützung ist dazu meist in einer Schiebelagerung gefasst, damit sich das Strahlungsheizrohr in Betrieb in Längsrichtung ausdehnen kann.

Außerdem ist aus JP 08278001 sowie aus der US 4,520,789 ein mäanderförmiges Strahlheizrohr bekannt, dessen beide Schenkel in einer Ofenwand gefasst sind. Einer der U-Bögen ist an der gegenüberliegenden Ofenwand abgestützt. Dazu sind bewegliche Mittel zum Ausgleich temperaturbedingter Dehnungen vorgesehen.

Es zeigt sich, dass solche Schiebesitze gelegentlich und insbesondere dann zum Klemmen neigen, wenn das Strahlungsheizrohr sehr steif ist. Dies ist z.B. bei so genannten Doppel-P-Strahrohren der Fall. Das Klemmen kann Schäden an dem Strahlungsheizrohr oder seiner Lagerung hervorrufen. Solche Schäden können zu Gasundichtigkeiten führen, die nicht hingenommen werden.

Davon ausgehend ist es Aufgabe der Erfindung, eine Möglichkeit anzugeben, wie die Integrität von Strahlungsheizrohren insbesondere hinsichtlich deren Gasdichtigkeit auf einfache Weise sichergestellt werden kann.

Diese Aufgabe wird mit dem Strahlungsheizrohr nach Anspruch 1 gelöst:

Das erfindungsgemäße Strahlungsheizrohr weist einen Rohrkörper mit einem vorzugsweise gerade ausgebildeten Mittelabschnitt und zwei neben dem Mittelabschnitt angeordneten Rückführungsabschnitten auf. Diese bilden mit dem Mittelabschnitt Schleifen, in denen sich z.B. eine Gasrezirkulationsströmung ausbilden kann. Derartige Strahlungsheizrohre haben eine große strahlende Oberfläche. Andererseits sind sie relativ steif und schwer. Das Strahlungsheizrohr ist deshalb vorzugsweise an beiden Enden abgestützt. An seinem einen Ende ist es an einem Schiebelager abgestützt, das eine axiale Ausdehnung des Strahlungsheizrohres ausgleichen kann. Das Schiebelager gestattet zusätzlich eine gewisse Schwenkbewegung des Strahlungsheizrohres. An seinem gegenüberliegenden Ende ist das Strahlungsheizrohr an einem Gelenklager gefasst, das eine Schwenkbewegung des Strahlungsheizrohrs um mindestens eine Achse ermöglicht. Das Gelenklager gestattet vorzugsweise keine Axialbewegung des Strahlungsheizrohres, sondern fixiert dieses bezüglich der Axialrichtung.

Das Schiebelager und das Gelenklager sind vorzugsweise an verschiedenen, einander gegenüberliegenden Ofenwänden angeordnet, zwischen denen das Strahlungsheizrohr angeordnet ist und an denen sich das Strahlungsheizrohr abstützt. Damit kann die Lagerung des Strahlungsheizrohrs sowohl die thermisch bedingte Längenänderung des Strahlungsheizrohrs sowie auch thermisch oder alterungsbedingte Bewegungen der Ofenwände gegeneinander ausgleichen. Insbesondere bei sehr großen, langen oder hohen Öfen, bei denen eine längere Reihe von zueinander parallelen Strahlungsheizrohren einen länglichen Ofenraum erhitzt, können sich die beiden Ofenwände gegebenenfalls parallel zueinander etwas verschieben. Die beiden Lager des Strahlungsheizrohres, die beide eine gewisse Schwenkbewegung zulassen, halten das Strahlungsheizrohr im Wesentlichen kräftefrei und vermeiden den Eintrag von Spannungen in das Strahlungsheizrohr. Auch kann eine seitliche Durchbiegung des Strahlungsheizrohrs ausgeglichen werden, wenn diese aus thermischen oder sonstigen Gründen auftreten sollte. Dies gilt sowohl für keramische Strahlungsheizrohre, wie insbesondere auch für Strahlungsheizrohre aus Stahlblech.

Vorzugsweise legt das Gelenklager eine Schwenkachse fest, die quer zu dem Strahlungsheizrohr verläuft. Die Schwenkachse kann außermittig, z.B. am Rand des Strahlungsheizrohres festgelegt sein. Vorzugsweise ist die zugeordnete Gelenklagerung außerhalb des Ofenraums in der Nähe der Ofenwand angeordnet. Beispielsweise ist sie zwischen dem Brenner und der Ofenwand positioniert.

Die Gelenkachse der Schwenklagerung ist vorzugsweise horizontal orientiert. Damit kann das in der Schiebelagerung gefasste Ende des Strahlungsheizrohrs etwas angehoben oder abgesenkt werden, ohne dass schädliche Kräfte auf das Strahlungsheizrohr einwirken.

Es ist weiter möglich, das Gelenklager so auszubilden, dass das Strahlungsheizrohr auch etwas seitlich schwenken kann. Es schwenkt dabei um eine vertikale Schwenkachse. Somit werden bei keinerlei Verformung der Ofenwände irgendwelche wesentlichen Kräfte auf das Strahlungsheizrohr ausgeübt.

Bei dem erfindungsgemäßen Strahlungsheizrohr ist an dem brennerseitigen Ende des Strahlungsheizrohrs keine feste Einspannung des Rohrendes vorhanden. Vielmehr ist das Strahlungsheizrohr um einige Grad schwenkbar gefasst.

Im einfachsten Fall kann das Gelenklager durch einen Halter mit einer nach oben offenen Aufnahme gebildet sein, in der ein Flansch des Strahlungsheizrohrs liegt. Die Aufnahme fixiert den Flansch in Vertikalrichtung sowie in Axialrichtung, lässt aber ein Schwenken des Flansches um einige Grad sowohl um eine Horizontalachse, wie auch um eine Vertikalachse zu.

Vorzugsweise ist zwischen dem an dem Gelenklager gelagerten Ende des Strahlungsheizrohrs bzw. dem Flansch und der Ofenwand ein Kompensator angeordnet, der den Ofenraum zu dem Flansch hin gasdicht abschließt ohne das Ende des Strahlungsheizrohrs fest einzuspannen. Der Kompensator kann an einem Strahlungsheizrohrkasten angebracht sein, der in der Ofenwand sitzt. Der Strahlungsheizrohrkasten verschließt eine in der Ofenwand vorgesehene Öffnung, durch die das Strahlungsheizrohr in den Ofenraum eingeführt werden kann. Der Kompensator wird z.B. durch eine gewellte dünnwandige Blechhülse gebildet, deren eines Ende mit dem Strahlrohr und deren anderes Ende mit der Ofenwand oder einem Einsatz verbunden ist, der in einer Öffnung der Ofenwand sitzt. Der Kompensator kann an der Außenseite der Ofenwand, d.h. außerhalb des Ofenraums oder notfalls auch innerhalb desselben angeordnet sein.

Weitere Einzelheiten vorteilhafter Ausführungsformen der Erfindung ergeben sich aus der Zeichnung oder der Beschreibung. Die Beschreibung ist auf wesentliche Aspekte der Erfindung sowie sonstige Gegebenheiten gerichtet. Die Zeichnung offenbart weitere Details und ist ergänzend heranzuziehen. Es zeigen:
Fig. 1 einen Ofenraum mit Strahlungsheizrohren zur Beheizung desselben in geschnittener Prinzipdarstellung,
Fig. 2 ein Strahlungsheizrohr der Anordnung nach Fig. 1 in gesonderter geschnittener Prinzipdarstellung,
Fig. 2a eine abgewandelte Ausführungsform eines Kompensators,
Fig. 3 das Prinzip der Lagerung des Strahlungsheizrohrs nach Fig. 2, in Prinzipdarstellung, und
Fig. 4 eine abgewandelte Ausführungsform der Erfindung in geschnittener Prinzipdarstellung.

In Fig. 1 ist ein Ofenraum 1 veranschaulicht, der von zwei Ofenraumwänden 2, 3 begrenzt wird. Der Ofenraum 1 kann ein länglicher Kanal oder Tunnel sein, durch den sich quer untereinander vorzugsweise gleich ausgebildete, in einer Reihe angeordnete Strahlungsheizrohre 4, 5 erstrecken. Sie dienen der Erwärmung des Ofenraums sowie insbesondere der Erwärmung von entsprechendem Behandlungsgut, beispielsweise einem Blechband, das längs durch den Ofenraum geführt wird.

Die Strahlungsheizrohre 4, 5, sind jeweils an beiden Ofenwänden 2, 3 gelagert, wie am Beispiel des Strahlungsheizrohrs 5 aus Fig. 2 zu erkennen ist. Es besteht vorzugsweise aus Stahlblech und weist einen rohrförmigen, vorzugsweise geraden Mittelabschnitt 6 und Rückführungsabschnitte 7, 8 auf, die mit dem Mittelabschnitt 6 jeweils Schleifen 9, 10 bilden. Derartige Strahlungsheizrohre 4, 5, werden auch als "Doppel-P-Strahlungsheizrohre" bezeichnet. Sie sind an einem Ende 11 geschlossen, während sie an ihrem anderen Ende 12 mit einer Öffnung 13 versehen sind, an die ein Brenner 14 angeschlossen ist. Der Brenner 14 versorgt den Innenraum des z.B. aus Stahlblech bestehenden Strahlungsheizrohrs 5 mit Brennstoff und Luft und lässt Abgase aus dem Innenraum des Strahlungsheizrohrs 5 heraus. Er kann zur Aufrechterhaltung einer flammenlosen Oxidation oder auch zur Ausbildung einer Flamme eingerichtet sein. Die in dem Doppel-P-Strahlungsheizrohr ermöglichte starke Rezirkulationsströmung erleichtert flammenlosen Betrieb und somit eine gleichmäßige Aufheizung der gesamten Oberfläche des Strahlungsheizrohrs 5.

Das Strahlungsheizrohr 5 ist an beiden Enden 11, 12, abgestützt und weitgehend spannungslos. Das Ende 11 ist an der Ofenwand 3 in einem Schiebelager 15 gefasst. Dieses wird im einfachsten Fall durch eine in der Ofenwand 3 ausgebildete, zu dem Ofenraum 1 hin offene Öffnung gebildet, die beispielsweise mit einer im Querschnitt kreisrunden oder auch ovalen oder länglichen Buchse 16 ausgekleidet sein kann. In diese Buchse 16 passt ein Zapfen 17, der an dem stirnseitigen geschlossenen Ende 11 des Strahlungsheizrohrs 5 ausgebildet ist. Der Zapfen 17 ist, bezogen auf seine Längsrichtung, in der Buchse 16 verschiebbar. Außerdem hat er ein gewisses Spiel, so dass er in der Buchse 16 auch etwas, zumindest um Bruchteile eines Grads oder auch mehr, schwenken kann.

Das andere Ende 12 des Strahlungsheizrohrs 5 weist einen Rohrfortsatz 18 auf, der sich durch die Ofenwand 2 hindurch erstreckt. Diese ist mit einer Öffnung 19 versehen, durch die das Strahlungsheizrohr 5 in den Ofenraum 1 eingeführt werden kann. Die Öffnung 19 ist durch eine Verschlusseinrichtung zum Beispiel in Gestalt eines sogenannten Strahlungsheizrohrkastens 20 verschlossen, der mit der Ofenwand 2 dicht abschließt. Der Strahlungsheizrohrkasten 20 weist eine Durchgangsöffnung 21 auf, durch die sich der Rohrfortsatz 18 erstreckt.

Um seine Öffnung 13 herum ist der Rohrfortsatz 18 zum Beispiel durch einen Flansch 22 versehen, der scheibenförmig ausgebildet ist und sich in Radialrichtung von dem Rand des Rohrfortsatzes 18 weg erstreckt. Der Flansch 22 kann durch eine runde oder eckige Scheibe gebildet sein und als Träger für den Brenner 14 dienen. Außerdem bildet er vorzugsweise eine Hälfte eines Gelenklagers 23, über das der Rohrfortsatz 18 und mit ihm das Strahlungsheizrohr 5 schwenkbar gehalten ist. Um Schwenkbewegungen des Strahlungsheizrohrs 5 wenigstens in bescheidenem Maße, d.h. um einige Grad zu gestatten, ist die Durchgangsöffnung 21 vorzugsweise geringfügig größer als der Außendurchmesser des Rohrfortsatzes 18.

Die andere Hälfte des Gelenklagers 23 ist durch einen Träger 24 gebildet, der beispielsweise eine nach oben offene Kerbe, Nut oder dergleichen Ausnehmung aufweist. Der Träger wird z.B. durch einen aus dickem Blech ausgebildeten, sich nach oben erstreckenden Arm gebildet, der an seinem oberen freien Ende die Ausnehmung aufweist. In der Ausnehmung sitzt der unterseitige Rand des in Gebrauch vertikal ausgerichteten Flansches 22. Damit ist der Flansch 22 an dem Träger 24 abgestützt und bezüglich der Axialrichtung, d.h. längs einer Mittelachse 25 fest gehalten. Die Mittelachse 25 ist eine gedachte Mittellinie, konzentrisch durch den Rohrfortsatz 18 und den Mittelabschnitt 6. Der Flansch 22 kann dank dieser Lagerung aber um eine quer zu der Mittelachse 25 stehende Gelenkachse schwenken, die in Fig. 2 senkrecht auf der Zeichenebene steht. Sie streift den unteren Rand des Flanschs 22 und ist in Gebrauch horizontal orientiert. Außerdem kann der Flansch 22 bedarfsweise etwas um die Vertikalrichtung schwenken, die die Mittelachse 25 schneiden kann und in Fig. 2 parallel zur Zeichenebene liegt.

Der Arm kann auch gegabelt ausgebildet sein und oben zwei Ausnehmungen aufweisen, die jeweils einen Abschnitt des Flansches fassen. Dadurch bleibt der Flansch und mit ihm das Strahlrohr um die Horizontalachse schwenkbar. Um die Vertikalachse sind sie in diesem Fall nicht schwenkbar.

Zur Herstellung der Gasdichtheit des Ofens kann ein Kompensator 26 vorgesehen sein. Dieser wird beispielsweise durch eine zu dem Rohrfortsatz 18 konzentrische Balganordnung in Form eines Metallfaltenbalges gebildet, der mit einem Rand mit dem Flansch 22 gasdicht verbunden ist und dessen anderer Rand an dem Strahlungsheizrohrkasten 20 gasdicht gehalten ist. Der Kompensator ist elastisch ausgebildet und vorzugsweise außerhalb des Ofenraums angeordnet. Der Kompensator 26 schließt den durch die Durchgangsöffnung 21 gebildeten Kanal nach außen hin gasdicht ab. Einen abgewandelten Kompensator 26' veranschaulicht Fig. 2a. Der Kompensator 26' ist durch eine am Ende radial auswärts gebördelte ungewellte, d.h. außen glatte Metallmanschette gebildet.

Das insoweit beschriebene Strahlungsheizrohr 5 ist, wie in Fig. 3 dargestellt, gelagert. Das Schiebelager 15 gestattet Bewegungen längs der Mittelachse 25 und dient somit dem Ausgleich der thermischen Ausdehnung des Strahlungsheizrohrs 5 oder auch der Abstandsänderung zwischen den Ofenwänden 2, 3 beim Aufheizen und Abkühlen desselben. Das Gelenklager 23 dient hingegen dem Ausgleich einer Relativverschiebung zwischen den Ofenwänden 2, 3 parallel zueinander. Somit werden bei Verformungen der Ofenwände 2, 3 keine Kräfte mehr auf das Strahlungsheizrohr 5 ausgeübt. Das Gelenklager 23 und der Kompensator 26 sind vorzugsweise im kalten Bereich, d.h. außerhalb des Ofenraums 1 angeordnet, während das Schiebelager 15 im heißen Bereich, d.h. im Ofenraum angeordnet sein kann.

Fig. 4 veranschaulicht eine alternative Ausführungsform des erfindungsgemäßen Strahlungsheizrohrs 5. Es wird unter Zugrundelegung gleicher Bezugszeichen auf die vorstehende Beschreibung verwiesen. Im Unterschied zu dieser ist die Gelenkachse des Gelenklagers 23 jedoch etwas an die Mittelachse 25 herangerückt. Sie verläuft somit oberhalb des unteren Randes des Flansches 22. Dieser kann beispielsweise mit seitlichen Zapfen versehen sein, die in einem oder mehreren Haltern 24, z.B. einer entsprechenden Gabel aufgenommen sind, die den Flansch 22 beidseitig fasst.

Außerdem kann der zwischen der Durchgangsöffnung 21 und dem Rohrfortsatz 18 ausgebildete Ringraum mit einer nachgiebigen Dichtung, beispielsweise einer Muffe aus Glaswolle ausgefüllt sein.

Zusammenfassend bleibt festzuhalten, dass sich die Erfindung insbesondere auf Doppel-P-Strahlungsheizrohre bezieht. Üblicherweise werden Strahlungsheizrohre seitlich in die Ofenwand eingebaut und mit einem Flansch fest mit der Ofenwand verschweißt oder verschraubt. Üblicherweise wird ein an dem Strahlungsheizrohrende angebrachtes Gegenlager in der Gegenseite der Ofeninnenwand in einer geeigneten Auflage geführt. Diese Auflage ist üblicherweise so gestaltet, dass sich das Strahlungsheizrohr frei dehnen kann. Durch die Erwärmung dehnt es sich meist um einige Zentimeter aus. Statisch gesehen handelt es sich um eine feste Einspannung des Strahlungsheizrohrs mit einem an seinem freien Ende liegenden Gleitlager. Sowohl an dem Gleitlager wie auch an dem Stahlrohrflansch kann es zu Schäden kommen. Insbesondere bei Doppel-P-Strahlungsheizrohren ist dies wegen der hohen Steifigkeit des Strahlungsheizrohrs der Fall. Die Kräfte können nicht immer durch Verformung des Rohrs aufgenommen werden. Es kann zu Schweißnahtbrüchen zwischen dem Strahlungsheizrohrflansch und dem Strahlungsheizrohr oder zwischen dem Strahlungsheizrohr und dem Gegenlager kommen. Die Erfindung hilft diesem Umstand ab, indem die feste Einspannung des brennerseitigen Strahlungsheizrohrendes durch ein Gelenklager ersetzt wird.

### Bezugszeichen

- 1: Ofenraum
- 2, 3: Ofenwände
- 4, 5: Strahlungsheizrohr
- 6: Mittelabschnitt
- 7, 8: Rückführungsabschnitte
- 9, 10: Schleifen
- 11, 12: Enden
- 13: Öffnung
- 14: Brenner
- 15: Schiebelager
- 16: Buchse
- 17: Zapfen
- 18: Rohrfortsatz
- 19: Öffnung
- 20: Strahlungsheizrohrkasten
- 21: Durchgangsöffnung
- 22: Flansch
- 23: Gelenklager
- 24: Träger
- 25: Mittelachse
- 26: Kompensator

## Patentansprüche

1. Strahlungsheizrohr (5)
mit einem Rohrkörper, der einen Mittelabschnitt (6) und wenigstens einen neben dem Mittelabschnitt (6) angeordneten Rückführungsabschnitt (7, 8) aufweist, der mit dem Mittelabschnitt (6) eine Schleife (9, 10) bildet,
mit einem an einem Ende (12) des Strahlungsheizrohrs (5) angeordneten Gelenklager (23),
mit einem Schiebelager (15), das dem Gelenklager (23) gegenüberliegend an dem anderen Ende (11) des Strahlungsheizrohrs (5) angeordnet ist, und
mit einem Brenner (14) zur Beheizung des Strahlungsheizrohrs (5)
**dadurch gekennzeichnet,**
**dass** insgesamt mindestens zwei Rückführungsabschnitte (7, 8) vorgesehen sind, die mit dem Mittelabschnitt (6) jeweils eine Schleife (9, 10) bilden.

2. Strahlungsheizrohr nach Anspruch 1, **dadurch gekennzeichnet, dass** der Rohrkörper an seinem mit dem Schiebelager (15) versehenen Ende (11) geschlossen ist.

3. Strahlungsheizrohr nach Anspruch 1, **dadurch gekennzeichnet, dass** sich die Rückführungsabschnitte (7, 8) parallel zu dem Mittelabschnitt (6) erstrecken.

4. Strahlungsheizrohr nach Anspruch 1, **dadurch gekennzeichnet, dass** der Mittelabschnitt (6) und der Rückführungsabschnitt (7, 8) aus Stahlblech oder Stahlguß bestehen.

5. Strahlungsheizrohr nach Anspruch 1, **dadurch gekennzeichnet, dass** das Gelenklager (23) mindestens eine Schwenkachse festlegt.

6. Strahlungsheizrohr nach Anspruch 1, **dadurch gekennzeichnet, dass** das Gelenklager (23) eine horizontal orientierte Schwenkachse festlegt.

7. Strahlungsheizrohr nach Anspruch 6, **dadurch gekennzeichnet, dass** die Schwenkachse die Mittelachse (25) des Mittelabschnitts (6) nicht schneidet, dabei aber quer zu dieser verläuft.

8. Strahlungsheizrohr nach Anspruch 1, **dadurch gekennzeichnet, dass** das Schwenklager (23) unterhalb eines Brenneranschlusses (22) des Strahlungsheizrohrs (5) angeordnet ist.

9. Strahlungsheizrohr nach Anspruch 1, **dadurch gekennzeichnet, dass** das Schwenklager (23) außerhalb eines Ofenraums (1) angeordnet ist, der von dem Strahlungsheizrohr (5) beheizbar ist.

10. Strahlungsheizrohr nach Anspruch 1, **dadurch gekennzeichnet, dass** sich das Strahlungsheizrohr (5) zwischen zwei Ofenwänden (2, 3) erstreckt, wobei ein zu dem Schiebelager (15) gehöriges Widerlager (16) an einer Ofenwand (3) und das Gelenklager (23) an einer gegenüberliegenden Ofenwand (2) angeordnet ist.

11. Strahlungsheizrohr nach Anspruch 1, **dadurch gekennzeichnet, dass** das Gelenklager (23) außerhalb eines von dem Strahlungsheizrohr (5) beheizten Ofenraums (1) angeordnet ist.

12. Strahlungsheizrohr nach Anspruch 10, **dadurch gekennzeichnet, dass** das Strahlungsheizrohr (5) die Ofenwand (2), an der das Schwenklager (23) angeordnet ist, schwenkbeweglich durchsetzt.

13. Strahlungsheizrohr nach Anspruch 12, **dadurch gekennzeichnet, dass** das Ende des Strahlungsheizrohres (5) in Nachbarschaft des Schwenklagers (23) gegen die Ofenwand (2) abgedichtet ist.

14. Strahlungsheizrohr nach Anspruch 13, **dadurch gekennzeichnet, dass** zur Abdichtung eine Balganordnung (26) vorgesehen ist.

15. Strahlungsheizrohr nach Anspruch 1, **dadurch gekennzeichnet, dass** der Brenner (14) ein für die flammenlose Oxidation eingerichteter Brenner ist.

## Claims

1. Radiant heating tube (5)
with a tube body having a central portion (6) and at least one return portion (7, 8) which is arranged next to the central portion (6) and forms a loop (9, 10) with the central portion (6),
with an articulated mount (23) arranged at one end (12) of the radiant heating tube (5), with a sliding mount (15) arranged at the other end (11) of the radiant heating tube (5) opposite the articulated mount (23), and
with a burner (14) for heating the radiant heating tube (5),
**characterised in that** in total at least two return portions (7, 8) are provided which each form a loop (9, 10) with the central portion (6).

2. Radiant heating tube according to claim 1, **characterised in that** the tube body is closed at its end (11) provided with the sliding mount (15).

3. Radiant heating tube according to claim 1, **characterised in that** the return portions (7, 8) extend parallel to the central portion (6).

4. Radiant heating tube according to claim 1, **characterised in that** the central portion (6) and the return portion (7, 8) are made of sheet steel or cast steel.

5. Radiant heating tube according to claim 1, **characterised in that** the articulated mount (23) establishes at least one pivot axis.

6. Radiant heating tube according to claim 1, **characterised in that** the articulated mount (23) establishes a pivot axis which is oriented horizontally.

7. Radiant heating tube according to claim 6, **characterised in that** the pivot axis does not intersect the central axis (25) of the central portion (6) but runs transversely to this.

8. Radiant heating tube according to claim 1, **characterised in that** the pivot mount (23) is arranged below a burner connection (22) of the radiant heating tube (5).

9. Radiant heating tube according to claim 1, **characterised in that** the pivot mount (23) is arranged outside an oven chamber (1) which can be heated by the radiant heating tube (5).

10. Radiant heating tube according to claim 1, **characterised in that** the radiant heating tube (5) extends between two oven walls (2, 3), wherein an abutment (16) belonging to the sliding mount (15) is arranged on one oven wall (3), and the articulated mount (23) is arranged on an opposite oven wall (2).

11. Radiant heating tube according to claim 1, **characterised in that** the articulated mount (23) is arranged outside an oven chamber (1) which is heated by the radiant heating tube (5).

12. Radiant heating tube according to claim 10, **characterised in that** the radiant heating tube (5) passes pivotably through the oven wall (2) on which the pivot mount (23) is arranged.

13. Radiant heating tube according to claim 12, **characterised in that** the end of the radiant heating tube (5) in the vicinity of the pivot mount (23) is sealed against the oven wall (2).

14. Radiant heating tube according to claim 13, **characterised in that** a bellows arrangement (26) is provided as a seal.

15. Radiant heating tube according to claim 1, **characterised in that** the burner (14) is a burner configured for flameless oxidation.

## Revendications

1. Tube chauffant rayonnant (5),
comprenant un corps tubulaire qui présente un segment central (6) et au moins un segment de retour (7, 8) qui est disposé à côté du segment central (6) et forme une boucle (9, 10) avec le segment central (6),
comprenant un support articulé (23) disposé à une extrémité (12) du tube chauffant rayonnant (5),
comprenant un support coulissant (15) qui est disposé à l'opposé du support articulé (23), à l'autre extrémité (11) du tube chauffant rayonnant (5), et
comprenant un brûleur (14) destiné au chauffage du tube chauffant rayonnant (5),
**caractérisé en ce que**
il est prévu au moins deux segments de retour (7, 8) qui forment respectivement une boucle (9, 10) avec le segment central (6).

2. Tube chauffant rayonnant selon la revendication 1, **caractérisé en ce que** le corps tubulaire est fermé à son extrémité (11) dotée du support coulissant (15).

3. Tube chauffant rayonnant selon la revendication 1, **caractérisé en ce que** les segments de retour (7, 8) s'étendent parallèlement au segment central (6).

4. Tube chauffant rayonnant selon la revendication 1, **caractérisé en ce que** le segment central (6) et le segment de retour (7, 8) se composent de tôle d'acier ou d'acier moulé.

5. Tube chauffant rayonnant (5) selon la revendication 1, **caractérisé en ce que** le support articulé (23) définit au moins un axe de pivotement.

6. Tube chauffant rayonnant selon la revendication 1, **caractérisé en ce que** le support articulé (23) définit un axe de pivotement orienté horizontalement.

7. Tube chauffant rayonnant selon la revendication 6, **caractérisé en ce que** l'axe de pivotement ne coupe pas l'axe médian (25) du segment central (6), tout en s'étendent transversalement à celui-ci.

8. Tube chauffant rayonnant selon la revendication 1, **caractérisé en ce que** le support pivotant (23) est disposé au-dessous d'un raccordement de brûleur (22) du tube chauffant rayonnant (5).

9. Tube chauffant rayonnant selon la revendication 1, **caractérisé en ce que** le support pivotant (23) est disposé à l'extérieur d'une enceinte de four (1) qui peut être chauffée par le tube chauffant rayonnant (5).

10. Tube chauffant rayonnant selon la revendication 1, **caractérisé en ce que** le tube chauffant rayonnant (5) s'étend entre deux parois de four (2, 3) sachant qu'un élément de contre-appui (16) faisant partie du support coulissant (15) est disposé sur une paroi de four (3), et le support articulé (23) est disposé sur une paroi de four (2) opposée.

11. Tube chauffant rayonnant selon la revendication 1, **caractérisé en ce que** le support articulé (23) est disposé à l'extérieur d'une enceinte de four (1) chauffée par le tube chauffant rayonnant (5).

12. Tube chauffant rayonnant selon la revendication 10, **caractérisé en ce que** le tube chauffant rayonnant (5) traverse avec possibilité de mouvement pivotant la paroi de four (2) sur laquelle est disposé le support pivotant (23).

13. Tube chauffant rayonnant selon la revendication 12, **caractérisé en ce que** l'extrémité du tube chauffant rayonnant (5) est rendue étanche vis-à-vis de la paroi de four (2), dans le voisinage du support pivotant (23).

14. Tube chauffant rayonnant selon la revendication 13, **caractérisé en ce que** pour l'étanchéification, il est prévu un ensemble de soufflet (26).

15. Tube chauffant rayonnant (5) selon la revendication 1, **caractérisé en ce que** le brûleur (14) est un brûleur conçu pour l'oxydation sans flamme.
